# EUROPÄISCHE PATENTSCHRIFT

(11) **EP 2 348 164 B1**
(45) Veröffentlichungstag und Bekanntmachung des Hinweises auf die Patenterteilung: **15.03.2017**
(21) Anmeldenummer: 11151676.1
(22) Anmeldetag: 21.01.2011
(51) Int. Cl.: E04B 2/96

(54) **Verwendung einer Andruckleiste für eine Fassadenkonstruktion und Fassadenkonstruktion umfassend eine Andruckleiste**
Application of a pressure bar for a façade structure and façade structure comprising such a pressure bar
Utilisation d'une baguette de pression pour une structure de façade et structure de façade comprenant une baguette de pression

(30) Priorität: 23.01.2010 DE 202010001303 U
(43) Veröffentlichungstag der Anmeldung: 27.07.2011
(73) Patentinhaber: Raico Bautechnik GmbH, 87772 Pfaffenhausen (DE)
(72) Erfinder: Vögele, Rainer, 86470 Thannhausen (DE)
(74) Vertreter: Charrier Rapp & Liebau

(56) Entgegenhaltungen:
- DE-A1- 3 510 742
- DE-U1- 29 618 365
- DE-U1- 29 918 219

## Beschreibung

Die Erfindung betrifft eine äußere Andruckleiste für eine Fassadenkonstruktion und eine Fassadenkonstruktion mit einer derartigen äußeren Andruckleiste.

Andruckleisten der eingangs genannten Art werden z.B. zur Befestigung von Glasscheiben oder anderen Fassadenelementen an Tragelementen von Fassaden- und Wintergartensystemen in einer Pfosten/Riegel-Konstruktion eingesetzt. Sie weisen in der Regel eine oder mehrere Aufnahmenuten für Dichtungen und Durchgänge für Schrauben oder andere Befestigungselemente auf. Bei den bisher bekannten Ausführungen werden die Andruckleisten üblicherweise aus Thermoplast oder aus Aluminium hergestellt. Andruckleisten aus Aluminium weisen zwar eine hohe Festigkeit auf, besitzen jedoch nur schlechte Wärmedämmeigenschaften, so dass zur Verbesserung der Wärmedämmung immer zusätzliche Dämmelemente an den Andruckleisten angebracht werden müssen. Aus Thermoplast bestehende Andruckleisten sind dagegen hitzeanfällig und sind für die bei Verschraubungen auftretenden dauernden Punktbelastungen nur bedingt geeignet. Ein weiterer Nachteil besteht darin, dass diese nicht einstückig mit entsprechend dämmenden Kunststoffen hergestellt werden können.

Aus der EP 1 596 022 A2 ist eine äußere Andruckleiste für eine Gebäudefassade oder ein Dach bekannt, bei der eine Dämmleiste und eine Dichtleiste einstückig mit der Andrückleiste ausgebildet sind. Die Dämmleiste, die Dichtleisten und die Andruckleiste sind aus einem gummiartigen Material oder aus Thermoplast hergestellt.

Aus der DE 296 18 365 U1 ist zudem ein Wärmedämmelement bekannt, welches an der Innenseite einer Gebäudefassade zwischen den Fassadenelementen der Gebäudefassade und einem Tragelement in Form eines beheizten Stahlprofils angeordnet ist. Um eine möglichst gute Wärmedämmung und geringe Wärmeverluste von dem beheizten Tragelement nach außen zu erzielen, ist das Wärmedämmelement aus einer C-förmigen Außenschale aus härterem Kunststoff ausgebildet, in dessen Innenraum ein weicher Kunststoff mit geringer Wärmeleitfähigkeit angeordnet ist. Durch die seitlichen Schenkel der C-förmigen Außenschale wird eine ausreichende Druckfestigkeit erreicht, so dass die Haltekräfte an den Fassadenelementen auf das Tragelement übertragen werden können.

Aufgabe der Erfindung ist es, eine äußere Andruckleiste für eine Fassadenkonstruktion und eine Fassadenkonstruktion mit einer derartigen Andruckleiste zu schaffen, die eine verbesserte Wärmedämmung ermöglichen.

Diese Aufgabe wird durch die Verwendung einer äußeren Andruckleiste mit den Merkmalen des Anspruchs 1 und durch eine Fassadenkonstruktion mit den Merkmalen des Anspruchs 14 gelöst. Zweckmäßige Weiterbildungen und vorteilhafte Ausführungsformen der Erfindung sind Gegenstand der Unteransprüche.

Die verwendete erfindungsgemäße äußere Andruckleiste ist als Kunststoffprofil mit einem aus Schaummaterial bestehenden Kern und einem den Kern umgebenden Außenteil ausgebildet, wobei der Außenteil eine gegenüber dem Kern höhere Härte aufweist. Der z.B. aus Polyurethanschaum bestehende Kern weist eine geringe Leitfähigkeit auf und ermöglicht daher eine gute Wärmedämmung. Der aus einem härteren Material bestehende Außenteil sorgt dagegen für die erforderliche Stabilität und sichert die zur Befestigung erforderlichen mechanischen Eigenschaften. Der Kern kann durch Einbringen eines geeigneten aushärtenden Schaumaterials in eine erste Form hergestellt werden. Nach dem Aushärten kann der so erzeugte Schaumstoffkern in eine weitere Form zur Herstellung des den Kern umgebenden Außenteils eingelegt werden.

Der Kern besteht vorzugsweise aus leichtem PU-Schaum mit einer Wärmeleitfähigkeit von λ = 0,02 bis 0,06 W/m²K, bevorzugt 0,025 W/m²K, Dadurch wird eine gute Dämmung erreicht. Der harte Außenteil, der vorzugsweise aus einer schwereren PU-Mischung mit einer Härte ähnlich von Hart PVC und einer Wärmeleitfähigkeit von λ = 0,15 bis 0,6 W/m²K besteht, sorgt dagegen für die erforderliche Festigkeit und Stabilität.

In einer besonders vorteilhaften Ausführung kann die äußere Andruckleiste ein angeformtes Dämmelement aufweisen, das in einen Falzraum zwischen den Fassadenelementen ragt. Das Dämmelement besteht zweckmäßigerweise ebenfalls aus einem aushärtenden Polyurethanschaum oder einem anderen gut dämmenden Schaummaterial und kann an einen Ansatz des Außenteils angeschäumt sein. In einer alternativen Ausführung können der Kern und das Dämmelement miteinander verbunden und zusammen geschäumt sein.

Die äußere Andruckleiste ist an der Außenseite der Fassadenelemente angeordnet und mit Dichtungen versehen.

Eine vorstehend beschriebene Andruckleiste kann bei einer Fassadenkonstruktion für die Befestigung der z.B. als Isolierglaselemente ausgeführten Fassadenelemente an einem Tragelement zum Einsatz gelangen. Die äußere Andruckleiste ist an der Außenseite der Fassadenelemente angeordnet und kann mit Dichtungen versehen sein.

Weitere Besonderheiten und Vorzüge der Erfindung ergeben sich aus der folgenden Beschreibung bevorzugter Ausführungsbeispiele anhand der Zeichnung. Es zeigen:
- **Figur 1**: ein erstes Ausführungsbeispiel einer Fassadenkonstruktion mit einem Tragelement und einer äußeren Andruckleiste im Schnitt;
- **Figur 2**: ein zweites Ausführungsbeispiel einer Fassadenkonstruktion mit einem Tragelement und einer äußeren Andruckleiste im Schnitt;
- **Figur 3**: ein drittes Ausführungsbeispiel einer Fassadenkonstruktion mit einem Tragelement und einer äußeren Andruckleiste im Schnitt;
- **Figur 4**: ein viertes Ausführungsbeispiel einer Fassadenkonstruktion mit einem Tragelement und einer äußeren Andruckleiste im Schnitt;
- **Figur 5**: ein fünftes Ausführungsbeispiel einer Fassadenkonstruktion mit einem Tragelement und einer äußeren Andruckleiste im Schnitt und
- **Figur 6**: ein sechstes Ausführungsbeispiel einer Fassadenkonstruktion mit einem Tragelement und einer äußeren Andruckleiste im Schnitt.

Die in den Figuren 1 bis 6 dargestellten Fassadenkonstruktionen enthalten ein als Tragprofil ausgeführtes Tragelement 1, an dem zwei als Isolierglasscheiben ausgeführte Fassadenelemente 2a und 2b mit Hilfe einer äußeren Andruckleiste 3 und hier als Befestigungsschrauben ausgebildeten Befestigungselementen 4 über innere und äußere Dichtungen 5 und 6 abgedichtet befestigt sind. Das Tragelement 1 bildet z.B. einen Pfosten oder Riegel einer Pfosten-Riegel-Konstruktion, mit der Fassaden, Wintergärten, Dachkonstruktionen oder dgl. herstellbar sind. Die Fassadenelemente 2a und 2b sind bei den gezeigten Ausführungen als Isolierglasscheiben mit mehreren über Abstandshalter 7 voneinander beabstandeten Glasscheiben 8 ausgeführt. Anstelle von Isolierglasscheiben können mit Hilfe der äußeren Andruckleisten 3 jedoch auch andere Fassadenelemente an dem Tragelement 1 gehalten werden.

Das in Figur 1 gezeigte Tragelement 1 enthält einen den Fassadenelementen 2a und 2b zugewandten Quersteg 9, an dem ein in einen Falzraum 10 zwischen den Fassadenelementen 2a und 2b ragender Befestigungssteg 11 mit einem Befestigungskanal 12 für die hier als Befestigungsschrauben ausgebildeten Befestigungselemente 4 angeformt ist. An den Rändern des Querstegs 8 sind außerdem nach außen vorstehende Rippen 13 angeformt, die zur Halterung der inneren Dichtung 5 in Art einer Klippverbindung in entsprechende Nuten 14 der Dichtung 5 eingreifen. Die innere Dichtung 5 ist als Profildichtung ausgebildet, die über den vorstehenden Befestigungssteg 11 verläuft und den Fassadenelementen 2a und 2b zugewandte Dichtflächen mit entsprechenden Dichtlippen 15 zur Anlage an den Fassadenelementen 2a und 2b enthält.

Die äußere Andruckleiste 3 enthält an einer den Fassadenelementen 2a und 2b zugewandten Breitseite zwei parallele Aufnahmekanäle 16, in denen die ebenfalls als Profildichtungen ausgebildeten äußeren Dichtungen 6 gehalten sind. Auch die äußeren Dichtungen 6 enthalten Dichtflächen mit Dichtlippen 17 zur Anlage an den Fassadenelementen 2a und 2b. Die äußere Andruckleiste 3 wird über die schraubenförmigen Befestigungselemente 4 mit dem Tragelement 1 verschraubt. Die Befestigungselemente 4 greifen hierzu in den Befestigungskanal 12 im Befestigungssteg 11 ein. Auf die äußere Andruckleiste 3 ist eine äußere Abdeckleiste 18 mit einer Art Clipverbindung aufsetzbar.

Zur Erreichung guter Dämmeigenschaften besteht die äußere Andruckleiste 3 zweckmäßigerweise aus einem Zweikomponenten-Kunststoff mit einem weicheren Kern 19 aus Schaummaterial und einem härteren Außenteil 20. Der Außenteil 20 weist einen in den Falzraum 10 ragenden Ansatz 21 auf, an dem ein Dämmelement 22 angeformt ist. Der weichere Kern 19 und das Dämmelement 22 bestehen vorzugsweise aus leichtem PU-Schaum mit einer Wärmeleitfähigkeit von λ = 0,02 bis 0,06 W/m²K, bevorzugt 0,025 W/m²K. Durch den leichten PU-Schaum wird eine gute Dämmung erreicht. Der härtere Außenteil 20 besteht zweckmäßigerweise aus einer PU-Mischung mit einer Härte ähnlich von Hart-PVC und weist vorzugsweise eine Wärmeleitfähigkeit von λ = 0,15 bis 0,6 W/m²K auf. Durch den härteren Außenteil 20 wird die erforderliche Stabilität der äußeren Abdruckleiste 3 erreicht.

Bei dem in Figur 2 gezeigten zweiten Ausführungsbeispiel ist das Tragelement 1 ein z.B. aus Aluminium bestehendes Hohlprofil mit zwei nach außen vorstehenden Stegen 23, die einen nach außen offenen Aufnahmeraum 24 für die Aufnahme einer inneren Andruckleiste 25 begrenzen. Das hier als Hohlprofil ausgeführte Tragelement 1 enthält außerdem einen nach innen ragenden Befestigungssteg 26 mit einem Befestigungskanal 27 für die schraubenförmigen Befestigungselemente 4. Die innere Andruckleiste 25 besteht ebenfalls aus einem Zweikomponenten-Polyurethan mit einem weicheren Kern 28 und einem härteren Außenteil 29. In dem Außenteil 29 sind Vertiefungen 30 zur Aufnahme von Dichtungen 31 für die Anlage im Aufnahmeraum 24 und an den Fassadenelementen 2a und 2b vorgesehen. Der weichere Kern 19 und das Dämmelement 22 bestehen auch hier vorzugsweise aus leichtem PU-Schaum mit einer Wärmeleitfähigkeit von λ = 0,02 bis 0,06 W/m²K, bevorzugt 0,025 W/m²K. Der härtere Außenteil 20 besteht zweckmäßigerweise aus einer schwereren PU-Mischung mit einer Härte im Bereich von Hart-PVC und weist vorzugsweise eine Wärmeleitfähigkeit von λ = 0,15 bis 0,6 W/m²K auf.

Auch bei der in Figur 2 dargestellten Ausführung werden die als Isolierglasscheiben ausgeführte Fassadenelemente 2a und 2b mit Hilfe einer äußeren Andruckleiste 3 und als Befestigungsschrauben ausgebildeten Befestigungselementen 4 an dem Tragelement 1 befestigt. Der Aufbau der äußeren Andruckleiste 3 entspricht im Wesentlichen der Ausführungsform von Figur 1, so dass einander entsprechende Bauteile auch mit denselben Bezugszeichen versehen sind. Im Unterschied zur Ausführungsform von Figur 1 wird der in den Falzraum 10 ragende Ansatz 21 vollständig von dem Dämmelement 22 umgeben. Außerdem reicht das Dämmelement 22 nicht bis zur inneren Andruckleiste 25 heran, während das Dämmelement 22 bei der Ausführung von Figur 1 bis zur inneren Dichtung 5 bzw. zum Tragelement 1 reicht.

Die in Figur 3 gezeigte Ausführung unterscheidet sich von dem Ausführungsbeispiel der Figur 2 durch die Ausgestaltung der äußeren Anpressleiste 3. Bei dieser Ausführung ist der Kern 19 nicht vollständig von dem Außenteil 20 umschlossen. Das Dämmelement 22 ist mit dem Kern verbunden und wird nur im hinteren Bereich vom Ansatz 21 am Außenteil 20 umgeben. Wie bei der Ausführung von Figur 2 ist auch hier ein Abstand zwischen dem inneren Ende des Dämmelements 22 und der inneren Andruckleiste 25 vorhanden.

Das in Figur 4 dargestellte Ausführungsbeispiel entspricht im Wesentlichen der Ausführung von Figur 2. Während bei der Figur 2 das Dämmelement 22 auf dem hier zapfenförmigen Ansatz 21 angeordnet ist, wird das Dämmelement 22 bei der Ausführung von Figur 4 im hinteren Bereich vom Ansatz 21 am Außenteil 20 umgeben, wie dies auch bei den Ausführungen der Figuren 1 und 3 der Fall ist. Ansonsten entspricht die Ausführung den zuvor beschriebenen Ausführungsbeispielen, so dass einander entsprechende Bauteile mit den entsprechenden Bezugszeichen versehen sind.

Bei der in Figur 5 gezeigten Ausführung ist das Dämmelement 22 nicht an der äußeren Andruckleiste 3, sondern an der inneren Andruckleiste 25 angeordnet. Der Außenteil 29 der Andruckleiste weist einen in den Falzraum 10 ragenden Ansatz 32 auf, an den das Dämmelement 22 angeschäumt ist. Die äußere Andruckleiste 3 kann dagegen ohne Ansatz 21 und Dämmelement 22 wie bei den zuvor beschriebenen Beispielen ausgeführt sein.

In Figur 6 ist ein weiteres Ausführungsbeispiel gezeigt. Bei dieser Ausführung ist auch das Tragelement 1 aus einem Zweikomponenten-Polyurethan mit einem weicheren Kern 33 und einem härteren Außenteil 34 hergestellt. In den Kern 33 ist ein Tragprofil 35 mit einem Schraubkanal 36 eingebettet. Das Tragelement 1 weist außerdem Vertiefungen 37 für die Aufnahme von Dichtungen 38 auf. Die äußere Andruckleiste 3 mit dem daran angeformten Dämmelement 22 ist wie bei dem Ausführungsbeispiel von Figur 2 ausgeführt.

## Patentansprüche

1. Verwendung einer Leiste als äußere Andruckleiste (3) zur Halterung zweier Fassadenelemente (2a, 2b) an einem Tragelement (1), insbesondere einer Pfosten-Riegel-Fassade, wobei die Leiste (3) als Kunststoffprofil mit einem aus Schaummaterial bestehenden Kern (19) und einem den Kern umgebenden Außenteil (20) ausgebildet ist und der Außenteil (20) eine gegenüber dem Kern (19) höhere Härte aufweist.

2. Verwendung einer Leiste nach Anspruch 1, **dadurch gekennzeichnet, dass** der Kern (19) vollständig von dem Außenteil (20) umschlossen ist.

3. Verwendung einer Leiste nach Anspruch 1 oder 2, **dadurch gekennzeichnet, dass** die Leiste eine Art Clipverbindung zum Aufsetzen einer Abdeckleiste aufweist.

4. Verwendung einer Leiste nach einem der vorhergehenden Ansprüche, **dadurch gekennzeichnet, dass** der Kern (19) aus einem leichten Polyurethanschaum und der Außenteil (20) aus einer Polyurethanmischung mit einer Härte im Bereich von Hart-PVC besteht.

5. Verwendung einer Leiste nach einem der vorhergehenden Ansprüche, **dadurch gekennzeichnet, dass** der Kern (19) eine Wärmeleitfähigkeit von λ = 0,02 bis 0,06 W/m²K, bevorzugt 0,025 W/m²K, aufweist.

6. Verwendung einer Leiste nach einem der vorhergehenden Ansprüche, **dadurch gekennzeichnet, dass** der Außenteil (20) eine Wärmeleitfähigkeit von λ = 0,15 bis 0,6 W/m²K aufweist.

7. Verwendung einer Leiste nach einem der vorhergehenden Ansprüche, **dadurch gekennzeichnet, dass** sie ein in einen Falzraum (10) zwischen den Fassadenelementen (2a, 2b) ragendes Dämmelement (22 ) aufweist.

8. Verwendung einer Leiste nach Anspruch 7, **dadurch gekennzeichnet, dass** das Dämmelement (22) an einen Ansatz (21) des Außenteils (20) angeschäumt ist.

9. Verwendung einer Leiste nach Anspruch 7 oder 8, **dadurch gekennzeichnet, dass** das Dämmelement (22) von dem Kern (19) getrennt an dem Außenteil (20) angeschäumt ist.

10. Verwendung nach einem der Ansprüche 7 bis 9, **dadurch gekennzeichnet, dass** das Dämmelement (22) mit dem Kern (19) verbunden ist.

11. Verwendung einer Leiste nach einem der vorhergehenden Ansprüche, **dadurch gekennzeichnet, dass** das Dämmelement (22) aus einem Schaummaterial mit einer Wärmeleitfähigkeit von λ = 0,02 bis 0,06 W/m²K, bevorzugt 0,025 W/m²K, besteht.

12. Verwendung einer Leiste nach einem der vorhergehenden Ansprüche, **dadurch gekennzeichnet, dass** in dem Außenteil (20) Aufnahmekanäle (16) für Dichtungen (6) vorgesehen sind.

13. Verwendung einer Leiste nach einem der vorhergehenden Ansprüche, **dadurch gekennzeichnet, dass** sie an der Außenseite der Fassadenelemente (2a, 2b) angeordnet ist.

14. Fassadenkonstruktion mit einem Tragelement (1) und einer äußeren Andruckleiste (3) zur Halterung zweier Fassadenelemente (2a, 2b) an dem Tragelement (1), **dadurch gekennzeichnet, dass** die äußere Andruckleiste (3) als Kunststoffprofil mit einem aus Schaummaterial bestehenden Kern (19) und einem den Kern umgebenden Außenteil (20) ausgebildet ist und der Außenteil (20) eine gegenüber dem Kern (19) höhere Härte aufweist.

15. Fassadenkonstruktion nach Anspruch 14, **dadurch gekennzeichnet, dass** der Kern (19) vollständig von dem Außenteil (20) umschlossen ist.

16. Fassadenkonstruktion nach Anspruch 14 oder 15, **dadurch gekennzeichnet, dass** die Andruckleiste eine Art Clipverbindung zum Aufsetzen einer Abdeckleiste aufweist.

17. Fassadenkonstruktion nach einem der Ansprüche 14 bis 16, **dadurch gekennzeichnet, dass** der Kern (19) aus einem leichten Polyurethanschaum und der Außenteil (20) aus einer Polyurethanmischung mit einer Härte im Bereich von Hart-PVC besteht.

18. Fassadenkonstruktion nach einem der Ansprüche 14 bis 17, **dadurch gekennzeichnet, dass** das Tragelement (1) aus Kunststoff mit einem aus Schaummaterial bestehenden Kern (33) und einem den Kern umgebenden Außenteil (34) ausgebildet ist, wobei der Außenteil (34) eine gegenüber dem Kern (19) höhere Härte aufweist.

19. Fassadenkonstruktion nach einem der Ansprüche 14 bis 18, **dadurch gekennzeichnet, dass** in dem Tragelement (1) ein Tragprofil (35) mit einem Schraubkanal (36) eingebettet ist.

## Claims

1. Use of a bar as an outer pressure bar (3) for supporting two façade elements (2a, 2b) on a supporting element (1), in particular a post-and-beam façade, wherein the bar (3) is designed as a plastic profile with a core (19) made of foam material and an outer portion (20) surrounding the core, and the outer portion (20) has a greater hardness than the core (19).

2. Use of a bar according to claim 1, **characterised in that** the core (19) is completely surrounded by the outer portion (20).

3. Use of a bar according to claim 1 or 2, **characterised in that** the bar has a type of clip connection for mounting a cover bar.

4. Use of a bar according to one of the preceding claims, **characterised in that** the core (19) is made of a lightweight polyurethane foam and the outer portion (20) is made of a polyurethane mixture having a hardness within the range of hard PVC.

5. Use of a bar according to one of the preceding claims, **characterised in that** the core (19) has a thermal conductivity of λ = 0.02 to 0.06 W/m²K, preferably 0.025 W/m²K.

6. Use of a bar according to one of the preceding claims, **characterised in that** the outer portion (20) has a thermal conductivity of λ = 0.15 to 0.6 W/m²K.

7. Use of a bar according to one of the preceding claims, **characterised in that** it has an insulating element (22) projecting into a rebate area (10) between the façade elements (2a, 2b).

8. Use of a bar according to claim 7, **characterised in that** the insulating element (22) is bonded to an attachment (21) of the outer portion (20) by foaming.

9. Use of a bar according to claim 7 or 8, **characterised in that** the insulating element (22) is bonded to the outer portion (20) by foaming separately from the core (19).

10. Use according to one of claims 7 to 9, **characterised in that** the insulating element (32) is connected to the core (19).

11. Use of a bar according to one of the preceding claims, **characterised in that** the insulating element (22) is made of a foam material having a thermal conductivity of λ = 0.02 to 0.06 W/m²K, preferably 0.025 W/m²K.

12. Use of a bar according to one of the preceding claims, **characterised in that** in the outer portion (20) are provided receiving channels (16) for seals (6).

13. Use of a bar according to one of the preceding claims, **characterised in that** it is arranged on the outside of the façade elements (2a, 2b).

14. Façade structure having a supporting element (1) and an outer pressure bar (3) for supporting twofaçade elements (2a, 2b) on the supporting element (1), **characterised in that** the outer pressure strip (3)is designed as a plastic profile with a core (19) made of foam material and an outer portion (20) surrounding the core, and the outer portion (20) has a greater hardness than the core (19).

15. Façade structure according to claim 14, **characterised in that** the core (19) is completely surrounded by the outer portion (20).

16. Façade structure according to claim 14 or 15, **characterised in that** the pressure bar has a type of clip connection for mounting a cover bar.

17. Façade structure according to one of claims 14 to 16, **characterised in that** the core (19) is made of a lightweight polyurethane foam and the outer portion (20) is made of a polyurethane mixture having a hardness within the range of hard PVC.

18. Façade structure according to one of claims 14 to 17, **characterised in that** the supporting element (1) is formed from plastic with a core (33) made of foam material and an outer portion (34) surrounding the core, wherein the outer portion (34) has a greater hardness than the core (19).

19. Façade structure according to one of claims 14 to 18, **characterised in that** a supporting profile (35) with a screw channel (36) is embedded in the supporting element (1).

## Revendications

1. Utilisation d'une baguette en tant que baguette de compression (3) extérieure servant à maintenir deux éléments de façade (2a, 2b) au niveau d'un élément de support (1), en particulier au niveau d'une façade à montants et à traverses, dans laquelle la baguette (3) est réalisée sous la forme d'un profil en plastique pourvu d'une partie centrale (19) constituée d'un matériau en mousse et d'une partie extérieure (20) entourant la partie centrale et la partie extérieure (20) présente une dureté plus élevée par rapport à la partie centrale (19).

2. Utilisation d'une baguette selon la revendication 1, **caractérisée en ce que** la partie centrale (19) est entourée en totalité par la partie extérieure (20).

3. Utilisation d'une baguette selon la revendication 1 ou 2, **caractérisée en ce que** la baguette présente une sorte de système d'assemblage par clipsage servant à placer une baguette de recouvrement.

4. Utilisation d'une baguette selon l'une quelconque des revendications précédentes, **caractérisée en ce que** la partie centrale (19) est constituée d'une mousse de polyuréthane légère, et **en ce que** la partie extérieure (20) est constituée d'un mélange à base de polyuréthane présentant une dureté dans la plage du PVC dur.

5. Utilisation d'une baguette selon l'une quelconque des revendications précédentes, **caractérisée en ce que** la partie centrale (19) présente une conductivité thermique λ = 0,02 à 0,06 W/m²K, de préférence de 0,025 W/m²K.

6. Utilisation d'une baguette selon l'une quelconque des revendications précédentes, **caractérisée en ce que** la partie extérieure (20) présente une conductivité thermique λ = 0,15 à 0,6 W/m²K.

7. Utilisation d'une baguette selon l'une quelconque des revendications précédentes, **caractérisée en ce que** la baguette présente un élément d'isolation (22) dépassant dans un espace de pliage (10) entre les éléments de façade (2a, 2b).

8. Utilisation d'une baguette selon la revendication 7, **caractérisée en ce que** l'élément d'isolation (22) est mis en place par expansion au niveau d'un appendice (21) de la partie extérieure (20).

9. Utilisation d'une baguette selon la revendication 7 ou 8, **caractérisée en ce que** l'élément d'isolation (22) est mis en place par expansion au niveau de la partie extérieure (20) en étant séparé de la partie centrale (19).

10. Utilisation selon l'une quelconque des revendications 7 à 9, **caractérisée en ce que** l'élément d'isolation (22) est relié à la partie centrale (19).

11. Utilisation d'une baguette selon l'une quelconque des revendications précédentes, **caractérisée en ce que** l'élément d'isolation (22) est constitué d'un matériau en mousse présentant une conductivité thermique λ = 0,02 à 0,06 W/m²K, de préférence de 0,025 W/m²K.

12. Utilisation d'une baguette selon l'une quelconque des revendications précédentes, **caractérisée en ce que** des canaux de réception (16) pour des joints d'étanchéité (6) sont prévus dans la partie extérieure (20).

13. Utilisation d'une baguette selon l'une quelconque des revendications précédentes, **caractérisée en ce que** la baguette est disposée au niveau du côté extérieur des éléments de façade (2a, 2b).

14. Structure de façade comprenant un élément de support (1) et une baguette de compression (3) extérieure servant à maintenir deux éléments de façade (2a, 2b) au niveau de l'élément de support (1), **caractérisée en ce que** la baguette de compression (3) extérieure est réalisée sous la forme d'un profil en plastique pourvu d'une partie centrale (19) constituée d'un matériau en mousse et d'une partie extérieure (20) entourant la partie centrale, et **en ce que** la partie extérieure (20) présente une dureté plus élevée par rapport à la partie centrale (19).

15. Structure de façade selon la revendication 14, **caractérisée en ce que** la partie centrale (19) est entourée en totalité par la partie extérieure (20).

16. Structure de façade selon la revendication 14 ou 15, **caractérisée en ce que** la baguette de compression présente une sorte de système d'assemblage par clipsage servant à poser une baguette de recouvrement.

17. Structure de façade selon l'une quelconque des revendications 14 à 16, **caractérisée en ce que** la partie centrale (19) est constituée d'une mousse en polyuréthane légère, et **en ce que** la partie extérieure (20) est constituée d'un mélange à base de polyuréthane présentant une dureté dans la plage du PVC dur.

18. Structure de façade selon l'une quelconque des revendications 14 à 17, **caractérisé en ce que** l'élément de support (1) est réalisé à partir d'un plastique pourvu d'une partie centrale (33) constituée d'un matériau en mousse et d'une partie extérieure (34) entourant la partie centrale, dans laquelle la partie extérieure (34) présente une dureté plus élevée par rapport à la partie centrale (19).

19. Structure de façade selon l'une quelconque des revendications 14 à 18, **caractérisé en ce qu'**un profil de support (35) pourvu d'un canal de vissage (36) est incorporé dans l'élément de support (1).
